# FASCICULE DE BREVET EUROPEEN

(11) **EP 0 765 991 B1**
(45) Date de publication et mention de la délivrance du brevet: **06.06.2001**
(21) Numéro de dépôt: 96470019.9
(22) Date de dépôt: 25.09.1996
(51) Int. Cl.: E21D 11/08

(54) **Procédé et dispositif d'assemblage de deux éléments en béton**
Verfahren und Vorrichtung zur Verbindung von zwei Betonelementen
Method and device for connecting two concrete elements

(30) Priorité: 26.09.1995 FR 9511540
(43) Date de publication de la demande: 02.04.1997
(73) Titulaire: Stradal SA, 95800 Cergy Pontoise (FR)
(72) Inventeur: Delpont, Bernard, 78510 Triel sur Seine (FR); Payan, Lucien, 54160 Frolois (FR)
(74) Mandataire: Poupon, Michel

(56) Documents cités:
- EP-A- 0 100 771
- EP-A- 0 114 514
- EP-A- 0 317 220
- EP-A- 0 624 714
- EP-A- 0 651 135
- EP-A- 0 665 363
- DE-A- 2 457 427
- FR-A- 2 400 650
- GB-A- 2 103 684
- GB-A- 2 131 514

## Description

La présente invention concerne un dispositif de liaison pour assemblage d'éléments en béton, notamment des voussoirs de tunnel.

On connaît déjà des dispositifs pour assembler entre-eux des voussoirs ou des éléments en béton pour le chemisage des parois d'un tunnel.

Par exemple, dans le document FR 2 669 061, on réalise la liaison en torsadant ensemble les extrémités dépassantes des armatures de deux éléments en béton voisins. Le principal inconvénient de cette méthode est d'être peu rapide.Cette méthode est peu rapide et nécessite un clavetage béton.

Les assemblages décrits dans le document EP 0 114 514 permettent une mise en place plus rapide des éléments tubulaires en béton par poussée des vérins du tunnelier. Ces éléments d'assemblage sont constitués d'une tige métallique et de deux éléments tubulaires prévus en vis-à-vis dans les parois venant s'appliquer l'une contre l'autre lors de l'assemblage. Lesdits éléments tubulaires sont constitués de tubes plastiques enserrant une bague de serrage présentant une couronne anti-retour dépassant à l'intérieur du logement tubulaire. Lors de l'assemblage, chaque moitié de la tige métallique entre dans le logement tubulaire et son retrait est empêché par la couronne anti-retour. Cet assemblage est plus rapide que celui décrit ci-dessus mais nécessite une intervention manuelle pour maintenir la broche dans la direction d'assemblage et sa résistance aux efforts de traction n'est pas suffisante.

Un autre exemple est décrit dans le document EP-A- 0 317 220.

La présente invention vise à résoudre les problèmes de l'art antérieur.

L'objectif principal de l'invention est d'assurer un assemblage à la fois rapide et adaptable aux efforts et besoins de la construction à réaliser.

Ces objectifs sont atteints grâce à l'invention qui consiste en un procédé d'assemblage de deux éléments, par exemple des voussoirs, chacun des éléments par exemple en béton présentant une surface de contact venant s'appliquer sur une surface de l'autre élément lors de l'assemblage, procédé consistant à réunir les surfaces de contact par une ou une pluralité de broches par exemple métalliques disposées perpendiculairement auxdites surfaces de contact, caractérisé en ce qu'une première partie de chaque broche est d'abord mise en place manuellement par vissage dans le premier élément puis en ce que la deuxième partie de la broche est mise en place et bloquée dans le sens du retour par un effort de serrage exercé sur les éléments à assembler, parallèlement à la direction de la broche, ledit effort de serrage induisant une rotation de la broche terminant le vissage de la première partie de la broche dans le premier élément.

Selon le cas, la deuxième partie de la broche est emmanchée en force ou collée par une colle ou par un scellement avec un mortier.

L'invention consiste également en un dispositif d'assemblage pour la liaison et le blocage d'éléments (A) et (B) notamment des voussoirs en béton pour le chemisage de tunnels, chacun des éléments comportant une surface de contact venant s'appliquer lors de l'assemblage contre une surface de contact de l'élément voisin, caractérisé en ce qu'il est constitué au moins de :
- une broche par exemple métallique (7) dont chaque moitié (7a,7b) pénètre longitudinalement à l'intérieur d'un élément à assembler, et comporte sur une partie au moins de sa longueur une pluralité de moyens anti-retour, et dont la première partie (7a) comporte un filet à pas rapide,
- une pièce d'ancrage (1.2) scellée dans un des éléments (A, B) permettant à chaque partie de la broche de pénétrer exclusivement longitudinalement à l'intérieur de sa pièce d'ancrage.

On comprendra mieux l'invention à l'aide de la description qui suit faite en référence aux figures annexées suivantes:
- **Figure 1 :** coupe longitudinale d'un premier mode de réalisation de l'invention,
- **Figure 2 :** coupe longitudinale d'un deuxième mode de réalisation de l'invention,
- **Figure 3 :** coupe longitudinale d'un troisième mode de réalisation de l'invention,
- Figure 4 : coupe longitudinale d'un quatrième mode de réalisation de l'invention,
- **Figure 5 :** coupe longitudinale d'un cinquième mode de réalisation de l'invention,
- **Figure 6 :** coupe longitudinale d'un sixième mode de réalisation de l'invention,
- **Figure 7 :** coupe longitudinale d'un septième mode de réalisation de l'invention,
- **Figure 8 :** coupe longitudinale d'un mode de réalisation préféré de l'invention,
- **Figure 9 :** vue latérale de la broche de la figure 8,
- **Figure 10 :** vue latérale de la spire d'ancrage de la figure 8,
- **Figure 11 :** coupe selon AA de la douille tubulaire utilisée dans le mode de réalisation préféré de l'invention,
- **Figure 12 :** coupe selon BB de la figure 11.

On décrit d'abord un premier exemple de réalisation visible sur la figure 1.

L'invention est constituée de :
- deux pièces d'ancrage (1,2) scellées chacune dans un élément en béton (A,B) et disposées en vis-à-vis. Lesdites pièces (1 et 2) sont mises en place lors de la fabrication des éléments en béton et sont en forme de douille plastique tubulaire dont l'axe longitudinal (3) est perpendiculaire à la surface à assembler, leur paroi extérieure est équipée de crans annulaires (4) augmentant l'ancrage des douilles dans les éléments en béton (A,B). Les ouvertures coniques (5,6) des trous d'assemblage dans lesquelles sont placées les douilles (1,2) facilitent l'entrée de la broche décrite ci-après.
- une broche métallique (7), dont chaque moitié (7a,7b) coopère respectivement avec une pièce d'ancrage (1 ou 2), assure la liaison des éléments en béton (A,B) et assure la reprise des efforts de traction et de cisaillement.

Dans l'exemple de la figure 1, la broche (7) comporte un filet à pas rapide sur toute sa longueur, elle est mise en place dans le premier élément (A) par vissage manuel dans la douille plastique (2). Dans l'élément (B) elle est emmanchée en force, par un effort de serrage parallèle à l'axe (3). Dans l'application aux voussoirs, l'effort de serrage est réalisé par le tunnelier.

On décrit à présent un deuxième exemple de réalisation de l'invention représenté en figure 2.

La douille (1) de l'exemple précédent est remplacée par un tube (9) à pied d'ancrage (8), les autres éléments étant inchangés. Comme précédemment la broche (7) à filet rapide est vissée dans l'élément (A) et emmanchée en force dans la douille (2) de la pièce (B).

Dans le troisième exemple de la figure 3, la pièce (A) comporte une spire d'ancrage (11) scellée dans le béton lors du moulage de la pièce (A).

La broche (7) est maintenue dans la pièce (A) par vissage dans la spire (11) et emmanchée en force dans la douille (2) de la pièce (B).

Les exemples de réalisation des figures 4, 5, 6 comportent d'une part des pièces d'ancrage correspondant respectivement à celles des figures 1,2,3 et comportent d'autre part une broche métallique dont une moitié présente un filet rapide et l'autre moitié une succession de crans tronconiques (12).

Les crans (12) ont des parois latérales tronconiques dont les plus grands diamètres sont dirigés vers la partie centrale de la tige filetée pour assurer la fonction d'anti-retour.

La broche (7) est maintenue dans la pièce (A) par vissage et emmanchée en force dans la pièce (B).

L'exemple de réalisation de la figure 7 comporte une tige filetée (7) sur toute sa longueur et deux pièces d'ancrage dans les pièces (A et B) qui sont des spires d'ancrage (11) à filet rapide.

Dans cet exemple de réalisation, la broche est vissée dans l'élément (A) puis emmanchée en force dans l'élément (B).

Les figures 9 à 11 montrent en détail un mode de réalisation préféré qui présente les avantages suivants:
- la broche ne peut être inversée lors de la pose ce qui évite les erreurs de pose,
- une des pièces d'ancrage comporte des dispositifs d'évacuation de l'eau ou de la boue qui aurait pu être comprimée dans la douille par la broche en mouvement, ce qui permet l'utilisation de l'invention dans l'eau ou dans la boue.

La broche (7) (voir figure 8) comporte une partie (7a) dont le profil est adapté à celui de la spire à pas rapide (figures 8 et 9) disposée dans la pièce (A) et une partie (7b) à crantage hélicoïdal (15) venant s'ancrer dans la douille spéciale (16) scellée dans l'élément (B)..

La douille spéciale (16) a une entrée conique (17) et un corps tubulaire avec des crans annulaires externes de retenue (4) et un trou longitudinal interne (14).

En outre, on prévoit une pluralité de gorges (13) longitudinales, par exemple trois, pour l'évacuation de l'eau ou de la boue.

Dans cet exemple de réalisation, la broche est vissée manuellement dans la pièce (A) puis emmanchée en force dans la pièce (B) par un effort de serrage qui, grâce à la forme et à la pente du crantage hélicoïdal, induit également une rotation de la broche terminant le vissage de la première partie (7a) de la broche.

Les avantages de l'invention sont notamment les suivants :
* ancrage rapide par effort de serrage exercé sur les éléments en béton parallèlement à la broche de liaison,
* mise en place rapide et sans aucun outil de la première partie de la broche dans le premier élément (A) par vissage manuel, la deuxième partie de la broche étant alors automatiquement centrée et présentée convenablement à l'entrée de la réservation ou de la douille d'ancrage du deuxième élément (B).
* adaptabilité du dispositif de liaison à la reprise des efforts de traction et de cisaillement propres au chantier. Cette adaptabilité est réalisée selon le cas en fonction :
   - du diamètre de la broche utilisée (et de la matière utilisée),
   - des caractéristiques (forme, profondeur) du filetage utilisé,
   - des caractéristiques du crantage (forme, profondeur) utilisé,
   - du matériau et des dimensions des douilles utilisées (diamètre, profondeur),
   - du type de pièce d'ancrage utilisée dans l'élément (A ou B), la pièce d'ancrage pouvant être supprimée dans certains cas (non représentés), la broche pouvant être vissée dans un filet béton venant de moulage.

## Revendications

1. Procédé d'assemblage de deux éléments, par exemple des voussoirs, chacun des éléments par exemple en béton présentant une surface de contact venant s'appliquer sur une surface de l'autre élément lors de l'assemblage, procédé consistant à réunir les surfaces de contact par une ou une pluralité de broches par exemple métalliques disposées par exemple perpendiculairement auxdites surfaces de contact, caractérisé en ce qu'une première partie de chaque broche est d'abord mise en place manuellement par vissage dans le premier élément puis en ce que la deuxième partie de la broche est mise en place et bloquée dans le sens du retour par un effort de serrage exercé sur les éléments à assembler, parallèlement à la direction de la broche, ledit effort de serrage induisant une rotation de la broche terminant le vissage de la première partie de la broche dans le premier élément.

2. Procédé d'assemblage selon la revendication 1, caractérisé en ce que la deuxième partie de la broche est emmanchée en force.

3. Procédé d'assemblage selon la revendication 1, caractérisé en ce que la deuxième partie de la broche est collée dans le deuxième élément.

4. Dispositif d'assemblage pour la liaison et le blocage d'éléments (A) et (B) notamment des voussoirs en béton pour le chemisage de tunnels, chacun des éléments comportant une surface de contact venant s'appliquer lors de l'assemblage contre une surface de contact de l'élément voisin, caractérisé en ce qu'il est constitué au moins de :
- une broche (7) dont chaque moitié (7a,7b) pénètre longitudinalement à l'intérieur d'un élément à assembler, et comporte sur une partie au moins de sa longueur une pluralité de moyens anti-retour, et dont la première partie (7a) comporte un filet à pas rapide
- une pièce d'ancrage (1, 2) scellée dans un des éléments (A, B) permettant à chaque partie de la broche de pénétrer exclusivement longitudinalement à l'intérieur de sa pièce d'ancrage.

5. Dispositif selon la revendication précédente, caractérisé en ce que l'ensemble de moyens anti-retour d'une au moins des moitiés (7a,7b) de la broche est un filet à pas rapide.

6. Dispositif selon l'une des revendications 4 à 5, caractérisé en ce que l'ensemble des moyens anti-retour d'une au moins des moitiés (7a,7b) de la broche est un crantage tronconique formé d'un ensemble de crans tronconiques coaxiaux dont le plus grand diamètre est dirigé vers le centre de la broche.

7. Dispositif selon l'une des revendications 4 à 5, caractérisé en ce que l'ensemble des moyens anti-retour d'une au moins des moitiés (7a,7b) de la broche est un crantage hélicoïdal.

8. Dispositif selon l'une des revendications 4 à 7, caractérisé en ce que l'une au moins des pièces d'ancrage est une spire d'ancrage (11) à filet rapide.

9. Dispositif selon l'une des revendications 4 à 8, caractérisé en ce que l'une des pièces d'ancrage est un pied d'ancrage (8).

10. Dispositif selon l'une des revendications 4 à 8, caractérisé en ce que l'une des pièces d'ancrage est une douille tubulaire comportant une pluralité de gorges longitudinales (13).

11. Dispositif selon la revendication 10, caractérisé en ce que la douille tubulaire comporte en outre une entrée conique (17).

## Claims

1. Method of assembling two elements, for example arch-stones, each of the elements, for example, being formed from concrete and having a contact surface which comes to rest on a surface of the other element during the assembly process, a method comprising joining the contact surfaces by one or a plurality of pins, for example metallic pins, which are disposed, for example, perpendicularly to said contact surfaces, characterised in that a first portion of each pin is initially put in place manually by screwing into the first element, then in that the second portion of the pin is put in place and locked in the return direction by a tightening force exerted on the elements to be assembled, parallel to the direction of the pin, said tightening force causing a rotation of the pin, terminating the screwing of the first portion of the pin into the first element.

2. Method of assembly according to claim 1, characterised in that the second portion of the pin is fitted by force.

3. Method of assembly according to claim 1, characterised in that the second portion of the pin is glued into the second element.

4. Assembly device for joining and locking elements (A) and (B), more especially arch-stones formed from concrete for lining tunnels, each of the elements comprising a contact surface which comes to rest, during the assembly process, against a contact surface of the neighbouring element, characterised in that it is formed from at least:
- one pin (7), of which each half (7a, 7b) penetrates longitudinally to the interior of an element to be assembled and comprises, on one portion at least of its length, a plurality of non-return means, and of which the first portion (7a) comprises a steep-pitch thread; and
- an anchoring part (1, 2), fixed in one of the elements (A, B), which permits each portion of the pin to penetrate exclusively longitudinally to the interior of its anchoring part.

5. Device according to the preceding claim, characterised in that the non-return means assembly of at least one of the halves (7a, 7b) of the pin is a steep-pitch thread.

6. Device according to one of claims 4 to 5, characterised in that the non-return means assembly of at least one of the halves (7a, 7b) of the pin is a frustoconical notching formed from an assembly of coaxial frustoconical notches, the greatest diameter of which is directed towards the centre of the pin.

7. Device according to one of claims 4 to 5, characterised in that the non-return means assembly of at least one of the halves (7a, 7b) of the pin is a helical notching.

8. Device according to one of claims 4 to 7, characterised in that at least one of the anchoring parts is a steep-threaded anchoring coil (11).

9. Device according to one of claims 4 to 8, characterised in that one of the anchoring parts is an anchoring base (8).

10. Device according to one of claims 4 to 8, characterised in that one of the anchoring parts is a tubular casing comprising a plurality of longitudinal grooves (13).

11. Device according to claim 10, characterised in that the tubular casing also comprises a conical inlet (17).

## Patentansprüche

1. Verfahren zur Verbindung von zwei Betonelementen, beispielsweise von Gewölbesteinen, wobei jedes der beispielsweise aus Beton bestehenden Elemente eine Kontaktfläche aufweist, die sich beim Zusammenfügen gegen eine Fläche des anderen Elementes anlegt, wobei gemäß dem Verfahren die Kontaktflächen durch eine oder mehrere, beispielsweise rechtwinklig zu den genannten Kontaktflächen angeordneten Spindeln aus beispielsweise Metall miteinander verbunden werden, **dadurch gekennzeichnet,** dass zunächst von Hand ein erster Bereich jeder Spindel durch Verschraubung am ersten Element angebracht wird und dass danach der zweite Bereich der Spindel angebracht und durch eine Klemmkraft, die auf die zu verbindenden Teile parallel zur Richtung der Spindel ausgeübt wird, gegen ein Zurückdrehen gesichert wird, wobei die genannte Klemmkraft zu einer Drehung der Spindel führt, durch die das Verschrauben des ersten Bereiches der Spindel in das erste Element abgeschlossen wird.

2. Verfahren zur Verbindung gemäß Anspruch 1, **dadurch gekennzeichnet,** dass der zweite Bereich der Spindel unter Kraft eingepresst ist.

3. Verfahren zur Verbindung gemäß Anspruch 1, **dadurch gekennzeichnet,** dass der zweite Bereich der Spindel im zweiten Element eingeklebt ist.

4. Montagevorrichtung zur Verbindung und Verriegelung von Elementen (A) und (B), insbesondere Gewölbesteine aus Beton für die Verkleidung von Tunneln, wobei jedes der Elemente eine Kontaktfläche aufweist, die sich während der Montage gegen eine Kontaktfläche des angrenzenden Elementes anlegt, **dadurch gekennzeichnet,** dass sie zumindest die folgenden Merkmale aufweist:
- eine Spindel (7), von der jede Hälfte (7a, 7b) in Längsrichtung in das Innere eines zu verbindenden Elementes eindringt und über einen kleineren Bereich als seine Länge eine Vielzahl von Rückbewegungssicherungen aufweist und bei der der erste Bereich (7a) einen Gewindegang mit großer Steigung aufweist,
- ein Verankerungsteil (1, 2), welches in einem der Elemente (A, B) einzementiert ist und es jedem Bereich der Spindel ermöglicht, ausschließlich in Längsrichtung in das Innere seines Verankerungsteils hinein zu gelangen.

5. Vorrichtung gemäß dem vorangehenden Anspruch, **dadurch gekennzeichnet,** dass die Anordnung von Rückbewegungssicherungen zumindest einer der Hälften (7a, 7b) der Spindel durch einen Gewindegang mit großer Steigung gebildet ist.

6. Vorrichtung nach den Ansprüchen 4 bis 5, **dadurch gekennzeichnet,** dass die Anordnung von Rückbewegungssicherungen zumindest einer der Hälften (7a, 7b) der Spindel durch kegelstumpfförmige Verrastungsmittel gebildet ist, die durch eine Folge von kegelstumpfförmigen, koaxialen Rasten gebildet sind, bei denen der größere Durchmesser zur Mitte der Spindel weist.

7. Vorrichtung nach den Ansprüchen 4 bis 5, **dadurch gekennzeichnet,** dass die Anordnung von Rückbewegungssicherungen zumindest einer der Hälften (7a, 7b) der Spindel ein wendelförmiges Verrastungsmittel ist.

8. Vorrichtung nach den Ansprüchen 4 bis 7, **dadurch gekennzeichnet,** dass zumindest eines der Verankerungsteile eine Verankerungswindung (11) mit einem Steilgewindegang ist.

9. Vorrichtung nach einem der Ansprüche 4 bis 8, **dadurch gekennzeichnet,** dass eines der Verankerungsteile ein Verankerungsfuß (8) ist.

10. Vorrichtung nach einem der Ansprüche 4 bis 8, **dadurch gekennzeichnet,** dass eines der Verankerungsteile eine ringförmige Hülse ist, welche eine Vielzahl von in Längsrichtung verlaufenden Auskehlungen aufweist.

11. Vorrichtung nach Anspruch 10, **dadurch gekennzeichnet,** dass die ringförmige Hülse zusätzlich einen konischen Einlass (17) aufweist.
